# DEMANDE DE BREVET EUROPEEN

(11) **EP 2 461 295 A1**
(43) Date de publication de la demande: **06.06.2012**
(21) Numéro de dépôt: 11191754.8
(22) Date de dépôt: 02.12.2011
(51) Int. Cl.: G07B 17/00

(54) **Module d'impression couleur pour machine à affranchir**

(30) Priorité: 06.12.2010 EP 10306357
(71) Demandeur: Neopost Technologies, 92220 Bagneux (FR)
(72) Inventeur: Pillard, Romain, 77590 Chartrettes (FR)
(74) Mandataire: David, Alain

(57) **Abrégé**

Procédé d'impression couleur pour système d'affranchissement (10) permettant l'impression d'une marque d'affranchissement (18A) sur un article de courrier (18) à partir d'au moins les trois encres primaires Cyan, Magenta et Jaune, dans lequel au moins l'une desdites encres primaires Cyan et Magenta est constituée d'une encre postale de couleur similaire, à savoir le bleu postal pour le Cyan et/ou le rouge postal pour le Magenta.

## Description

### Domaine de l'invention

La présente invention concerne le domaine du traitement de courrier et plus particulièrement celui des machines à affranchir ou autres imprimantes d'enveloppes comportant un module d'impression numérique à jet d'encre.

### Art antérieur

Aujourd'hui, l'impression jet d'encre est très répandue pour le tirage de photos, de documents bureautiques mais elle est aussi utilisée depuis une dizaine d'années dans le domaine postal pour l'impression des marques d'affranchissement. Dans ce dernier cas, l'impression est alors uniquement monochrome d'une couleur spécifique, dite couleur postale fonction du pays d'affranchissement (rouge fluorescent pour les USA et le Canada, rouge 185U en Grande Bretagne, bleu postal pour l'Allemagne et la France par exemple) et elle concerne alors aussi bien la marque d'affranchissement proprement dite que les logos, publicités, images ou messages pouvant l'accompagner.

Dès lors, si l'expéditeur souhaite que les éléments graphiques autres que la marque d'affranchissement ne soient pas imprimés à la couleur de l'encre postale, mais plus classiquement à l'encre noire, il est nécessaire d'ajouter à la machine à affranchir une tête d'impression supplémentaire alimentée depuis un réservoir d'encre noire en sus de celle alimentée par l'encre postale de couleur, comme l'illustre par exemple le brevet US6,079,327.

Toutefois, certains expéditeurs/utilisateurs souhaitent que ces logos, publicités, images ou messages soient imprimés non plus seulement de façon monochrome mais aussi en couleur afin de retenir l'attention du destinataire ou tout simplement de convoyer l'image de leur société. Pour satisfaire ce besoin, la machine à affranchir doit donc être capable de répondre aux deux contraintes d'impression (postale et couleur).

Classiquement, les procédés d'impression mis en oeuvre dans une imprimante couleur utilisent les encres primaires cyan (C), magenta (M), jaune (J), auxquelles on ajoute le noir (N) pour renforcer le contraste des couleurs. Dans une imprimante à jet d'encre, ces couleurs viennent s'additionner pour créer les autres couleurs présentes dans la gamme. En jouant sur la combinaison de ces quatre encres primaires et sur leur pourcentage, on obtient l'ensemble des couleurs imprimables dans un certain volume colorimétrique. Certaines imprimantes plus performantes employées pour l'impression photo de haute qualité utilisent jusqu'à 8 encres primaires différentes (Cyan, Cyan light, Magenta, Magenta light, Yellow, Yellow light, BlacK mat, BlacK glossy). Ceci permet d'étendre la gamme et d'imprimer des couleurs qui ne peuvent être obtenues avec seulement quatre encres primaires.

Malheureusement, les marques d'affranchissement doivent répondre aux spécifications postales telles que définies par exemple dans la norme S44 de l'UPU (Universal Postal Union) notamment en termes de contraste et de modulation pour la relecture des codes à barres et, dans la pratique, il est très difficile d'obtenir des marques d'affranchissement satisfaisantes au-delà d'une certaine vitesse d'impression, typiquement 1m/s, avec une combinaison d'encres. En effet, les erreurs de positionnement des gouttes d'encre provenant de têtes différentes perturbent la relecture des codes à barres, quand bien même elles sont à peine discernables a l'oeil nu. Ceci est également vrai dans le cas de têtes d'impression tri- ou quadri-chromiques intégrées, comprenant plusieurs rangées de buses correspondant chacune à une des encres primaires, telles qu'utilisées dans les imprimantes à jet d'encre bureautiques.

En outre, même avec une telle gamme étendue de couleurs, il n'est pas possible d'obtenir le rouge fluorescent nécessaire à l'impression des marques d'affranchissement aux USA ou au Canada. C'est pourquoi la demanderesse a proposé dans la demande US2006/023023 une structure à plusieurs têtes d'impression permettant une impression couleur aux vitesses élevées d'impression de l'affranchissement postal et dans laquelle à l'encre postale nécessaire à l'impression de la marque d'affranchissement est associée les classiques trois ou quatre encres primaires nécessaires à l'impression en couleur souhaitée pour les autres éléments graphiques.

C'est cette même solution qu'a reprise la société Pitney Bowes qui, il y a moins d'un an, a introduit sur le marché une machine à affranchir (modèle Connect+™ 3000) capable non seulement d'imprimer la marque d'affranchissement à sa couleur postale spécifique mais aussi d'y associer des logos, publicités, images et messages imprimés en quadrichromie. Pour ce faire, cette machine à affranchir est munie de deux modules d'impression, l'un permettant classiquement l'impression monochrome de la marque d'affranchissement et l'autre l'impression en quadrichromie des autres éléments graphiques imprimés.

Cette solution répond bien au problème posé notamment quant à la vitesse d'impression. Malheureusement, elle est très couteuse du fait de l'adjonction du module d'impression couleur en sus du module d'impression postale standard, et cette adjonction augmente en outre la longueur globale de la machine dans laquelle ce module est incorporé et une modification significative de son architecture.

### Définition et objet de l'invention

Aussi, la présente invention a pour objet de proposer un procédé d'impression pour une machine d'affranchissement couleur dont le coût est comparable à celui d'une machine monochrome (c'est-à-dire n'imprimant qu'avec une encre couleur postale), sans réduction notable de la vitesse d'impression. Un objet de l'invention est aussi de proposer un module d'impression qui puisse être monté dans les architectures actuelles de machines à affranchir et donc sans nécessiter de modification notable de sa configuration matérielle. Un autre objet de l'invention est de proposer une machine à affranchir utilisant un même jeu d'encres primaires et ainsi pouvant être utilisée aussi bien dans les pays nécessitant une encre postale de couleur rouge que dans ceux qui nécessitent une encre postale de couleur bleue.

Ces buts sont atteints par un procédé d'impression couleur pour système d'affranchissement permettant l'impression d'une marque d'affranchissement sur un article de courrier à partir d'au moins les trois encres primaires Cyan, Magenta et Jaune, caractérisé en ce qu'au moins l'une desdites encres primaires Cyan ou Magenta est constituée d'une encre postale de couleur similaire, à savoir le bleu postal pour le Cyan et/ou le rouge postal pour le Magenta.

Plus particulièrement, ce procédé dans lequel un système d'affranchissement comporte un module d'impression alimenté par trois ou quatre réservoirs d'encre comportant chacun une encre de couleur différente pour assurer une impression en tri ou quadrichromie selon un modèle CMJ ou CMJN, est caractérisé en ce que, pour assurer l'impression de ladite marque d'affranchissement au moyen d'une encre postale, le réservoir d'encre de couleur Cyan est remplacé par un réservoir d'encre postale de couleur bleu postal et/ou le réservoir d'encre de couleur Magenta est remplacée par un réservoir d'encre postale de couleur rouge 185U ou rouge fluorescent.

Ainsi, il devient possible, en conservant l'architecture d'origine de la machine à affranchir, de procéder à l'impression de la marque d'affranchissement et des éléments graphiques qui l'accompagnent avec un même module d'impression et sans pénaliser sa vitesse d'impression.

Afin d'en augmenter le contraste, ladite marque d'affranchissement peut être imprimée avec une combinaison d'une encre postale et d'encre noire. Afin d'obtenir, une fois imprimée, les composantes colorimétriques exigées par les spécifications postales, ladite marque d'affranchissement peut être imprimée avec une combinaison d'une encre postale et d'au moins une desdites encres restantes.

Selon le mode de réalisation envisagé, ledit article de courrier comportant en outre des éléments graphiques ou d'identification de l'expéditeur ou de tiers associés à ladite marque d'affranchissement, lesdits éléments peuvent être imprimés à partir d'une encre unique autre que celle ayant permis l'impression de ladite marque d'affranchissement ou encore dans une couleur obtenue à partir d'au moins deux encres.

L'invention concerne aussi une machine à affranchir ou une imprimante d'enveloppes comportant un module d'impression alimenté par au moins trois réservoirs d'encre comportant chacun une encre de couleur différente dont au moins une encre postale et apte à permettre la mise en oeuvre du procédé d'impression couleur à base d'encre postale précité.

### Brève description des dessins

D'autres caractéristiques et avantages de la présente invention ressortiront mieux de la description suivante, faite à titre indicatif et non limitatif, en regard des dessins annexés, sur lesquels :
. la figure 1 est une vue schématique partielle d'une machine à affranchir à jet d'encre avec son module d'impression conforme à l'invention, et les figures 2 et 3 illustrent différentes gammes colorimétriques obtenues respectivement avec des encres ou des types de papier différents.

### Description détaillée d'un mode de réalisation préférentiel

La figure 1 montre en vue schématique partielle une machine à affranchir à jet d'encre 10 avec sa tête d'impression 12 surplombant une plaque de guidage 14 sur laquelle sont transportés, selon une direction longitudinale D de déplacement et taqués contre une paroi de mise en référence 16, des articles de courrier 18. Ces articles de courrier sont transportés, comme il est connu, par des rouleaux (seuls sont représentés les contre-rouleaux 20A, 20B disposés au dessus de la plaque de guidage 14 juste en amont et en aval de la tête d'impression 12 et définissant entre eux une longueur minimale d'impression pour les articles de courrier) ou courroies de transport de la machine à affranchir, de façon à passer sous la tête d'impression et permettre ainsi l'impression d'une empreinte postale 18A sur chacun de ces articles de courrier. Bien entendu, comme dans toute machine à affranchir, des circuits de commande (non représentés) sont prévus dans sa base pour assurer son fonctionnement et notamment la rotation des rouleaux de transport selon la position des articles de courrier au travers de la machine relevée par différents capteurs (non représentés).

La tête d'impression 12 comporte quatre réservoirs d'encre 12C, 12M, 12Y, 12K chacun associés à des moyens d'éjection de cette encre (classiquement une ou deux rangées de buses à jet d'encre) et est commandée par un ensemble de circuits électroniques comportant classiquement un microprocesseur ou microcontrôleur 22, une mémoire 24 et un circuit de pilotage (driver 26). Le circuit de pilotage assure la commande des buses d'éjection d'encre de la tête d'impression sous le contrôle du microprocesseur et selon un programme de commande stocké dans la mémoire. Le circuit de pilotage peut être intégré ou non à la tête d'impression alors que le microprocesseur et sa mémoire sont avantageusement intégrés à la base de la machine à affranchir à laquelle la tête d'impression est reliée, et dont ils peuvent constituer une partie des circuits de commande.

Selon l'invention, l'encre du réservoir 12C et l'encre du réservoir 12M comportant, dans le cadre d'une impression en quadrichromie selon le modèle CMJN, respectivement une encre Cyan et une encre Magenta sont remplacées par les encres postales spécifiques, à savoir le bleu postal en lieu et place du Cyan et le rouge postal, rouge 185U ou rouge fluorescent (selon le pays d'installation de la machine), en lieu et place du Magenta. Ainsi, la largeur du module d'impression n'est pas augmentée du fait de la présence d'une seconde tête et la vitesse d'impression, au moins dans le cas d'une impression de la seule marque d'affranchissement, n'est pas réduite, cette impression (et notamment celle de son code à barres 2D) avec l'encre postale étant effectuée à partir de la seule rangée de buses associée au réservoir rempli de cette encre, comme dans l'art antérieur.

En outre, le recours à une telle tête d'impression standard à quatre couleurs permet de préserver un espace de 125 mm existant à ce jour entre les rouleaux de transport encadrant cette tête d'impression dans les modules d'impression actuels de machines à affranchir autorisant l'impression d'articles de courrier au format « carte postale » et donc d'éviter toute modification structurelle de ces modules. A contrario, l'utilisation d'un module additionnel, comme le propose l'art antérieur évoqué en préambule, ou simplement le recours à une seule encre supplémentaire entraine une augmentation notable des coûts et de l'encombrement de la machine.

Quant aux autres éléments graphiques 18B, notamment d'identification de l'expéditeur (logos, publicités, images par exemple) ou de tiers (messages d'appel au don par exemple) associés à la marque d'affranchissement 18A, de façon tout à fait surprenante, l'inventeur a constaté que la substitution des deux encres primaires par les encres postales spécifiques permettait d'obtenir un rendu parfaitement acceptable pour l'usage recherché, à savoir l'impression d'articles de courrier. Ce résultat est obtenu sans aucune compensation colorimétrique. Le tableau ci-dessous compare les composantes CIE LAB des couleurs obtenues sous l'illuminant D50, sur des aplats réalisés avec des encres primaires du modèle CMJN (Cyan Magenta Jaune Noir) et les encres postales bleu postal et rouge fluorescent.

| Couleur/composante | **L** | **a*** | **b*** |
|---|---|---|---|
| **Cyan** | 60 | -26 | -44 |
| **Bleu postal** | 60 | -16 | -41 |
| **Magenta** | 56 | 61 | -1 |
| **Rouge fluorescent** | 64 | 51 | 18 |

Même si des résultats acceptables sont obtenus sans compensation colorimétrique, le programme de contrôle des couleurs stocké dans la mémoire 24 peut être adapté pour tenir compte de cette substitution des encres primaires, comme le montre l'exemple de la figure 2 dans lequel un premier jeu de d'encres primaires a été remplacé par un second jeu d'encres de couleurs similaires. Par couleur similaire, on entend une couleur ayant une même base de couleur. Ainsi, le Cyan qui est aussi appelé bleu clair ou bleu ciel est similaire au bleu postal qui a la même base bleue et le Magenta aussi appelé rouge fuchsia ou rouge violacé est similaire au rouge fluorescent ou au rouge 185U qui ont tous deux la même base rouge.

En effet, la figure 2 montre la gamme colorimétrique obtenue avec les encres primaires du premier jeu (en traits pleins) et celle avec les encres primaires du second jeu (en pointillés), toutes deux projetées sur le plan a*b* dans l'espace CIE LAB, qui est un espace colorimétrique uniforme représentant l'ensemble des couleurs perçues par l'oeil humain standard. On peut noter que les deux courbes ne se superposent pas, ce qui indique que certaines couleurs imprimables avec le premier jeu ne pourront pas l'être avec le second. Par ailleurs, sans compensation colorimétrique, une couleur imprimée avec les mêmes proportions d'encres primaires sera perçue différemment avec le premier ou le second jeu.

Afin d'obtenir une reproduction des couleurs proche du premier jeu dans la gamme imprimable, différentes méthodes peuvent être appliquées. Ces méthodes bien connues ne feront pas l'objet d'une description détaillée et seul leur principe sera rappelé. Ainsi, l'ajustement du profil colorimétrique consiste à modifier les proportions d'encres primaires de chaque couleur pour obtenir un rendu équivalent. La méthode du clipping consiste à ramener les couleurs non imprimables à la frontière de la courbe correspondant au second jeu. La méthode de compression permet de distribuer la distorsion causée par les différences d'encres à travers toute la gamme, la compression étant utilisée pour compenser des distorsions importantes tout en respectant la perception des écarts de couleur.

On notera que la vitesse d'impression peut varier selon la qualité attendue des éléments graphiques ou d'identification à imprimer. Ainsi, si seule l'encre postale est utilisée, cette vitesse ne diffèrera en rien de celle d'un module d'impression traditionnel ne comportant qu'une encre postale. Il en sera de même si en plus de l'encre postale, ces éléments imprimés en sus de la marque d'affranchissement ne nécessitent que l'utilisation indépendante (sans mélange) d'une ou plusieurs des trois autres encres de la tête (logo en jaune et message en noir par exemple), l'impression des trois couleurs (jaune, noir et bleu postal par exemple) se faisant en effet alors à la même vitesse.

Lorsqu'un élément à imprimer nécessite la combinaison d'au moins deux encres (par exemple logo en orangé nécessitant la combinaison de rouge et de jaune), la vitesse d'impression peut être conservée si la qualité obtenue est suffisante, ou réduite pour obtenir une meilleure qualité d'impression et notamment un meilleur contraste.

On notera qu'il est également possible de combiner l'encre postale et l'encre noire pour augmenter le contraste des codes à barres inclus dans la marque d'affranchissement. Cela peut se révéler souhaitable sur certaines enveloppes en papier particulièrement poreux. On peut alors choisir un mode d'impression à haute vitesse ou à vitesse réduite en fonction des résultats recherchés.

De manière générale, il est possible de combiner l'encre postale avec une ou plusieurs des autres encres primaires pour compenser les défauts liés au papier des enveloppes, notamment pour obtenir les composantes colorimétriques exigées par les spécifications postales. En effet, comme le montre la figure 3 qui illustre les gammes colorimétriques obtenues avec un même jeu d'encres primaires sur trois types de papier différents, en fonction du type de papier, les couleurs saturées peuvent rapidement se trouver en dehors des capacités du système. Pour un meilleur rendu, une compensation adaptée pour chaque type de papier est donc souhaitable en ayant recours à différentes méthodes de compensation connues dont celles évoquées précédemment.

On notera également que s'il a été fait référence précédemment à une tête d'impression dans laquelle les encres Cyan et Magenta ont été remplacées par des encres postales similaires, il est évident qu'il peut aussi être envisagé que seule une de ces deux encres soit remplacée par une encre postale similaire, le Cyan par le bleu postal ou le Magenta par le rouge postal qu'il s'agisse du rouge fluorescent ou du rouge 185U (il en sera notamment le cas lorsque la machine est destinée à être installée sur un seul type de marchés).

Enfin, on notera que si la description qui précède fait référence à un procédé et des modules d'impression quadri-chromiques de machines à affranchir, le même principe de substitution d'une encre primaire par une encre postale similaire peut s'appliquer à un procédé et des modules d'impression tri-chromiques selon le modèle CMJ, ou encore à des modules d'impression d'imprimantes d'enveloppes comportant par exemple plus de quatre encres primaires, en fonction du coût et de l'encombrement du système d'affranchissement recherché.

## Revendications

1. Procédé d'impression couleur pour système d'affranchissement (10) permettant l'impression d'une marque d'affranchissement (18A) sur un article de courrier (18) à partir d'au moins les trois encres primaires, Cyan, Magenta et Jaune, **caractérisé en ce qu'**au moins l'une desdites encres primaires Cyan ou Magenta est constituée d'une encre postale de couleur similaire, à savoir le bleu postal pour le Cyan et/ou le rouge postal pour le Magenta.

2. Procédé d'impression couleur selon la revendication 1 dans lequel ledit système d'affranchissement (10) comporte un module d'impression (12) alimenté par trois ou quatre réservoirs d'encre (12C, 12M, 12Y, 12K) comportant chacun une encre de couleur différente pour assurer une impression en tri ou quadrichromie selon un modèle CMJ ou CMJN, **caractérisé en ce que**, pour assurer l'impression de ladite marque d'affranchissement au moyen d'une encre postale, le réservoir d'encre de couleur Cyan est remplacé par un réservoir d'encre postale de couleur bleu postal et/ou le réservoir d'encre de couleur Magenta est remplacé par un réservoir d'encre postale de couleur rouge 185U ou rouge fluorescent.

3. Procédé d'impression couleur selon la revendication 2, **caractérisé en ce que** ledit module d'impression est alimenté par trois réservoirs d'encre (12C, 12M, 12Y) comportant chacun une encre de couleur différente pour assurer une impression en trichromie selon un modèle CMJ et **en ce que** le réservoir d'encre de couleur Cyan est remplacé par un réservoir d'encre postale de couleur bleu postal ou le réservoir d'encre de couleur Magenta est remplacé par un réservoir d'encre postale de couleur rouge 185U ou rouge fluorescent.

4. Procédé d'impression couleur selon la revendication 2, **caractérisé en ce que** ledit module d'impression est alimenté par trois réservoirs d'encre (12C, 12M, 12Y) comportant chacun une encre de couleur différente pour assurer une impression en trichromie selon un modèle CMJ et **en ce que** le réservoir d'encre de couleur Cyan est remplacé par un réservoir d'encre postale de couleur bleu postal et le réservoir d'encre de couleur Magenta est remplacé par un réservoir d'encre postale de couleur rouge 185U ou rouge fluorescent.

5. Procédé d'impression couleur selon la revendication 2, **caractérisé en ce que** ledit module d'impression est alimenté par quatre réservoirs d'encre (12C, 12M, 12Y, 12K) comportant chacun une encre de couleur différente pour assurer une impression en quadrichromie selon un modèle CMJN et **en ce que** le réservoir d'encre de couleur Cyan est remplacé par un réservoir d'encre postale de couleur bleu postal ou le réservoir d'encre de couleur Magenta est remplacé par un réservoir d'encre postale de couleur rouge 185U ou rouge fluorescent.

6. Procédé d'impression couleur selon la revendication 2, **caractérisé en ce que** ledit module d'impression est alimenté par quatre réservoirs d'encre (12C, 12M, 12Y, 12K) comportant chacun une encre de couleur différente pour assurer une impression en quadrichromie selon un modèle CMJN et **en ce que** le réservoir d'encre de couleur Cyan est remplacé par un réservoir d'encre postale de couleur bleu postal et le réservoir d'encre de couleur Magenta est remplacé par un réservoir d'encre postale de couleur rouge 185U ou rouge fluorescent.

7. Procédé d'impression couleur selon la revendication 5 ou la revendication 6, **caractérisé en ce que** ladite marque d'affranchissement est imprimée avec une combinaison d'une encre postale et d'encre noire afin d'en augmenter le contraste.

8. Procédé d'impression couleur selon la revendication 2, **caractérisé en ce que** ladite marque d'affranchissement est imprimée avec une combinaison d'une encre postale et d'au moins une desdites encres restantes afin d'obtenir une fois imprimée les composantes colorimétriques exigées par les spécifications postales.

9. Procédé d'impression couleur selon la revendication 2, **caractérisé en ce que**, ledit article de courrier comportant en outre des éléments (18B) graphiques ou d'identification de l'expéditeur ou de tiers associés à ladite marque d'affranchissement, lesdits éléments sont imprimés à partir d'une encre unique autre que celle ayant permis l'impression de ladite marque d'affranchissement.

10. Procédé d'impression couleur selon la revendication 2, **caractérisé en ce que**, ledit article de courrier comportant en outre des éléments (18B) graphiques ou d'identification de l'expéditeur ou de tiers associés à ladite marque d'affranchissement, lesdits éléments sont imprimés dans une couleur obtenue à partir d'au moins deux encres.

11. Module d'impression alimenté par au moins trois réservoirs d'encre (12C, 12M, 12Y, 12K) comportant chacun une encre de couleur différente dont au moins une encre postale et apte à permettre la mise en oeuvre du procédé d'impression couleur selon l'une quelconque des revendications 1 à 10.

12. Machine à affranchir comportant un module d'impression selon la revendication 11.

13. Imprimante d'enveloppes comportant un module d'impression selon la revendication 11.
